# EUROPÄISCHE PATENTSCHRIFT

(11) **EP 0 225 609 B1**
(45) Veröffentlichungstag und Bekanntmachung des Hinweises auf die Patenterteilung: **26.06.1991**
(21) Anmeldenummer: 86116878.9
(22) Anmeldetag: 04.12.1986
(51) Int. Cl.: E05D 5/02, E05D 7/04

(54) **Scharnier**
Hinge
Charnière

(30) Priorität: 10.12.1985 AT 3569/85; 10.02.1986 AT 313/86; 29.04.1986 DE 8611716 U
(43) Veröffentlichungstag der Anmeldung: 16.06.1987
(62) Teilanmeldung aus: 90110769.8
(73) Patentinhaber: Julius Blum Gesellschaft m.b.H., 6973 Höchst (AT)
(72) Erfinder: Röck, Erich, A-6973 Höchst (AT); Brüstle, Klaus, A-6923 Lauterach (AT); Rupprechter, Helmut, A-6923 Lauterach (AT)
(74) Vertreter: Torggler, Paul, Dr.

(56) Entgegenhaltungen:
- WO-A-86/02402
- AT-B- 360 856
- AT-B- 371 205
- DE-A- 3 119 571
- US-A- 3 969 787

## Beschreibung

Die Erfindung bezieht sich auf ein Scharnier mit Verstelleinrichtungen, bei dem ein Scharnierarm mittels eines Zwischenstückes an einer Grundplatte befestigbar und mittels Gelenkhebel od. dgl. mit einem zweiten Scharnieranschlagteil, beispielsweise einem Scharniertopf, verbunden ist, wobei das Zwischenstück an einem Ende in die Grundplatte einhängbar ist, und am anderen Ende mittels eines am Zwischenstück oder an der Grundplatte drehbar gelagerten Kipphebels verriegelbar ist, der einen Hakenteil aufweist, der an einem Vorsprung der Grundplatte bzw. am Zwischenstück angreift, wobei am Zwischenstück zur Einhängstelle in der Tiefe des Möbels versetzt eine-Anschlagfläche ausgebildet ist, die bei auf die Grundplatte aufgesetztem Zwischenstück an einer Gegenfläche der Grundplatte anliegt und das Zwischenstück in der Tiefe des Möbels positioniert (vgl. AT-B-360856).

Bei herkömmlichen Scharnieren ist der Scharnierarm mittels einer Klemmschraube auf der Grundplatte befestigt, wobei diese Klemmschraube im allgemeinen durch ein Langloch ragt,um so eine Verstellung des Scharnierarmes in der Tiefe des Möbels möglich zu machen.

In letzter Zeit sind auch Schnappverbindungen zur Befestigung des Scharnierarmes an der Grundplatte bekannt geworden. So zeigen zum Beispiel die DE-A-30 26 796 und DE-A-30 39 328 Scharniere mit einem Scharnierarm und einer Befestigungsplatte, bei dem durch Einsetzen des Scharnierarmes in eine Führung der Befestigungsplatte und Verschieben desselben in Längsrichtung die beiden miteinander zu verriegelnden Teile ineinander einschnappen. Eine ähnliche Verankerung eines Scharnierarmes auf einer Grundplatte ist in der DE-A-24 60 127 gezeigt. Die DE-A-32 41 284 zeigt ein Scharnier, bei dem der Scharnierarm in seitliche Führungen einer Grundplatte einschiebbar und mittels eines Exzenters auf der Grundplatte klemmbar ist.

Die vorhergehend beschriebenen Scharnierarmverankerungen haben den Vorteil, daß der Scharnierarm beim Zusammenbau des Möbels sehr schnell auf der Grundplatte festgelegt werden kann und daß weiters zur Montage kein Werkzeug gebraucht wird. Dieser Vorteil ist nicht zu unterschätzen, da beim Einhängen der Scharnierarme der Türflügel gehalten werden muß. Wird zum Beispiel der Türflügel mit einer Hand gehalten und der gerade aufzusetzende Scharnierarm mit der anderen, dann bedarf es, falls die Arretierung des Scharnierarmes mittels einer Klemmschraube erfolgt, in vielen Fällen einer zweiten Person, die die Klemmschraube mit einem Schraubenzieher anzieht.

Ein Nachteil der Scharniere, bei denen der Scharnierarm oder das Zwischenstück von vorne in die Grundplatte einschiebbar ist, ist, daß es leicht zu einem Verkanten kommt. Dies ist insbesondere bei hohen Türen, die viele Scharniere tragen, der Fall.

Gemäß der AT-B 360 856 ist ein Scharnier vorgeschlagen worden, dessen Zwischenstück an einem Ende in die Grundplatte einhängbar ist und das am anderen Ende einen Kipphebel aufweist, mittels dem es an der Grundplatte verriegelbar ist.

Die Erfindung beruht auf dem Problem, den montierten Scharnierarm möglichst spielfrei auf der Grundplatte zu halten.

Aus der EP-A-0 043 903 ist ein Scharnier mit einem auf eine Grundplatte aufschiebbaren Scharnierarm bekannt, der von einem federbeaufschlagten Rasthebel gehalten wird. Die Feder und der Rasthebel drücken dabei den Scharnierarm ständig gegen einen Anschlag der Grundplatte. Nachteilig an dieser Ausführung ist, daß der feste Halt des Scharnierarmes von der Federkraft abhängig ist und daß die Feder den Scharnierarm ständig, d.h. über Jahre, halten muß. Die WO-A-86 02 402 zeigt ein Scharnier mit einem Scharnierarm, der zusammen mit einem Zwischenstück vorne in die Grundplatte einhängbar ist und hinten einen Kipphebel aufweist, an dem ein Hakenteil ausgebildet ist mittels dem der Kipphebel an der Grundplatte verriegelbar ist. Der Kipphebel wird von einer Feder beaufschlagt. Beim Einhängen der Türe in den Möbelkorpus kann der Scharnierarm mit dem Zwischenstück vorne in die Grundplatte eingehängt und dann durch einfaches Aufdrücken befestigt werden.

Aufgabe der Erfindung ist es, derartige Scharniere zu verbessern. Dabei soll das Spiel zwischen dem Zwischenstück und der Grundplatte so gering wie möglich gehalten werden, ohne daß die eigentliche Arretiervorrichtung ständig beansprucht wird.

Dies wird erfindungsgemäß nach Anspruch 1 dadurch erreicht, daß das als U-Profil ausgebildete Zwischenstück dort, wo es in die Grundplatte einhängbar ist, über ein Drehlager kippbar ist, daß der Kipphebel von einer Feder beaufschlagt wird, daß an jedem Seitensteg des Zwischenstückes eine Nase ausgebildet ist und daß die Grundplatte beidseitig ihrer Längsmittelachse einen Sockel aufweist, an dem die Nase anliegt, so daß die Nasen zusammen mit Drehlager das Zwischenstück in der Tiefe des Möbels spielfrei positionieren.

Da die Spielfreistellung des Scharnierarmes mit starren Teilen des Zwischenstückes bzw. der Grundplatte erzielt wird, wird der Scharnierarm auch über lange Zeit absolut sicher gehalten. Die Feder, die auf den Kipphebel wirkt, dient nur dazu, diesen bei der Montage hinter den Vorsprung der Grundplatte zu drücken. Der Halt des Zwischenstückes auf der Grundplatte ist durch Formschluß gesichert.

Ein Ausführungsbeispiel sieht vor, daß sich die Nase neben dem Hakenteil des Kipphebels befindet.

Ein weiteres Ausführungsbeispiel der Erfindung nach Anspruch 4 ist dadurch gekennzeichnet, daß das als U-Profil ausgebildete Zwischenstück dort, wo es in die Grundplatte einhängbar ist, über ein Drehlager kippbar ist, daß der Kipphebel von einer Feder beaufschlagt wird, und daß das Zwischenstück mit Abstand vom Stift einen zwischen den beiden Seitenstegen gehaltenen Arretierbolzen trägt, der in einer Einkerbung der Grundplatte einrastet und der zusammen mit dem Drehlager das Zwischenstück in der Tiefe des Möbels spielfrei positioniert.

Vorteilhaft ist vorgesehen, daß diese Einkerbung halbkreisförmig mit variierendem Radius ist. Die Einkerbung befindet sich vorteilhaft in der hinteren Hälfte der Grundplatte.

Die Fertigung des Zwischenstückes mit dem Arretierbolzen ist so genau möglich, daß das Spiel der Teile optimal gering gehalten wird.

Selbstverständlich ist, was die Anordnung der Bauteile betrifft, jeweils auch die Umkehrung möglich. So könnte der Arretierbolzen auch an der Grundplatte ausgebildet sein und in eine Öffnung im Zwischenstück ragen.

Nachstehend werden zwei Ausführungsbeispiele der Erfindung anhand der Figuren der beiliegenden Zeichnungen eingehend beschrieben.

Die Fig. 1 zeigt einen Längsschnitt durch einen Scharnierarm und eine Grundplatte in der Stellung während des Einhängens des Scharnierarmes, die Fig. 2 zeigt einen Längsschnitt durch den Scharnierarm und die Grundplatte bei montiertem Scharnierarm, die Fig. 3 zeigt eine Seitenansicht der Grundplatte und des Zwischenstückes im Bereich der Anschläge, die Fig. 4 zeigt einen Längsschnitt durch einen Scharnierarm und eine Grundplatte in der Stellung während des Einhängens des Scharnierarmes bei dem zweiten Ausführungsbeispiel, die Fig. 5 zeigt einen Längsschnitt durch den Scharnierarm und die Grundplatte bei montiertem Scharnierarm, die Fig. 6 zeigt einen Horizontalschnitt durch das Zwischenstück im Bereich des Arretierbolzens, die Fig. 7 zeigt einen Schnitt nach der Linie A-A der Fig. 6, die Fig. 8 zeigt einen Schnitt nach der Linie B-B der Fig. 6.

In den Figuren der Zeichnungen sind die nicht unmittelbar zur Erfindung gehörenden Teile des Scharnieres, wie zum Beispiel der Scharniertopf und die Gelenkhebel, nicht gezeigt, sie sind nach dem herkömmlichen Stand der Technik gefertigt.

Wie aus den Figuren der Zeichnung ersichtlich, sind die wesentlichen Teile des Scharnieres der Scharnierarm 1, die Grundplatte 2 und das Zwischenstück 3 mit dem Kipphebel 4.

Der Scharnierarm 1 ist am Zwischenstück 3 mittels einer Fugenverstellschraube 6 befestigt, die in einem Muttergewinde im Scharnierarm 1 lagert und mittels einer Klemmschraube 5, die auch der Tiefenverstellung dient. Die Klemmschraube 5 ragt durch einen Längsschlitz 8 im Scharnierarm 1 und ebenso ist die Fugenverstellschraube 6 mit ihrem Kopf 6ʹ in einen Längsschlitz 9 im Zwischenstück 3 gehalten. Durch Lösen der Klemmschraube 5 kann der Scharnierarm 1 über die Länge des Schlitzes 8 verschoben und somit in der Tiefe des Möbels verstellt werden. Die Verstellung in der Richtung der Möbeltürfuge erfolgt auf herkömmliche Art und Weise durch Verdrehen der Fugenverstellschraube 6.

Das Zwischenstück 3 ist mit U-Profil ausgeführt. Die Grundplatte 2 ist zwischen die Schenkel 3ʹ des Zwischenstückes 3 eingeschoben.

Vorne ist das Zwischenstück 3 mit einem durchgehenden Stift 10 versehen, der als Haltevorsprung des Zwischenstückes 3 dient. Die Grundplatte 2 weist vorne eine Kerbe 11 auf, in die der Stift 10 einhängbar ist, so daß er an der Grundplatte 2 gehalten ist.

Am hinteren Ende ist die Grundplatte 2 ebenso mit einer Kerbe 12 versehen.

Am hinteren Ende des Scharnierarmes 1 lagert der Kipphebel 4 mittels eines Zapfens 13. Am Kipphebel 4 ist der Hakenteil 15 ausgebildet.

Der Kipphebel 4 wird von einer Feder beaufschlagt, damit er, wenn das Zwischenstück 3 auf die Grundplatte 2 aufgesetzt ist, selbsttätig in die Kerbe 12 einschnappt.

In den gezeigten Ausführungsbeispielen ist eine Schenkelfeder 7 gezeigt, die in einer Ausnehmung 14 des Kipphebels 4 gelagert ist und sich mit einem Ende am Zwischenstück 3 abstützt.

Wird nun der Scharnierarm 1 mit dem Zwischenstück 3 aus der in der Fig. 1 gezeigten Stellung in die in der Fig. 2 gezeigte Stellung gedrückt, rastet der Hakenteil 15 in der Kerbe 12 ein und der Scharnierarm 1 ist auf der Grundplatte 2 verankert.

Um nun ein unbeabsichtigtes Abziehen des Scharnierarmes 1 nach vorne, d.h. in der Richtung des Pfeiles V der Fig. 2 zu verhindern, ist das Zwischenstück 3 an den beiden Seitenstegen 3ʹ jeweils mit einer Nase 19 versehen. Die Nasen 19 befinden sich bei montiertem Scharnierarm unmittelbar hinter Sockeln 20 der Grundplatte 2. Vorteilhaft liegen sie mit ihren Anschlagflächen 28 direkt an den Gegenflächen 21 der Sockel 20 an. Durch diese Ausbildung muß vom Kipphebel 4 nur verhindert werden, daß der Scharnierarm 1 in der Richtung des Pfeiles A von der Grundplatte 2 abgehoben wird. Das heißt, es sind nur minimale Kräfte aufzunehmen. Die starken Kräfte, die in der Richtung des Pfeiles V wirken, werden durch den Formschluß zwischen den Nasen 19 und den Sockeln 20 aufgenommen.

Um die Zentrierung der Einheit Scharnierarm 1 und Zwischenstück 3 auf der Grundplatte 2 zu erleichtern und zu verbessern, sind unmittelbar vor den Nasen 19 Ausnehmungen 30 vorgesehen, in die die Sockel 20 ragen.

Die Nasen 19 und die Sockel 20 befinden sich unmittelbar neben dem Hakenteil 15 des Kipphebels 4.

Im Ausführungsbeispiel nach den Fig. 4 bis 11 weist das Zwischenstück 3 in bezug auf die Länge gesehen in der hinteren Hälfte einen Arretierbolzen 18 auf, der zwischen den Schenkeln 3ʹ des Zwischenstückes 3 gelagert ist. Die Mantelfläche des Arretierbolzens 18 bildet die Anschlagfläche 28. Bei auf die Grundplatte 2 aufgesetztem Zwischenstück 3 kommt der Arretierbolzen 18 in einer halbkreisförmigen Einkerbung 32 der Grundplatte 2 zu liegen. Dadurch ist wieder die Zentrierung des Zwischenstückes 3 auf der Grundplatte 2 gegeben und ein ungewolltes Spiel zwischen den beiden Teilen wird vermieden. Die vordere Seite der Einkerbung 19 bildet die Gegenfläche 21. Der Arretierbolzen 18 entspricht in der Funktion den Nasen 19.
Um das Einrasten des Arretierbolzens 18 zu erleichtern, ist, wie insbesondere aus der Fig. 5 ersichtlich, die Einkerbung 32 mit variierendem Radius ausgeführt. Bei montiertem Zwischenstück 3 liegt der Arretierbolzen 18 satt an der vorderen Wandung der Einkerbung 32 an.

Nach dem Einhängen erfolgt die Verstellung des Scharnierarmes 1, falls notwendig, in der zuvor beschriebenen Art und Weise.

In beiden Ausführungsbeispielen ist der Zentrierteil, der die Anschlagfläche 28 trägt, ein starrer Teil des Zwischenstückes 3.

Am Kipphebel 4 ist ein Griffteil 4ʹ ausgebildet. Soll der Scharnierarm 1 von der Grundplatte 2 gelöst werden, genügt es, diesen Griffteil 4ʹ anzuheben, worauf der Hakenteil 15 aus der Kerbe 12 ausrastet und der Scharnierarm 1 mit dem Zwischenstück 3 von der Grundplatte 2 abhebbar ist.

Dieses Lösen wird durch die Nase 31 am Kipphebel 4 erleichtert. Diese drückt auf die Grundplatte 2 und wirkt dabei wie ein Hebel. Auf diese Art est es möglich, den Arretierbolzen 18 auch dann leicht aus der Einkerbung 32 zu lösen, wenn zwischen dem Arretierbolzen 18 und dem Stift 10 eine gewisse Verspannung besteht.

Das Zwischenstück 3 ist nicht nur in der Tiefe des Möbels sondern auch in der Richtung der Möbeltürfuge formschlüssig auf der Grundplatte 2 gehalten.

Um den seitlichen Halt des Kipphebels 4 auf der Grundplatte 2 zu verbessern, sind im Ausführungsbeispiel gemäß der Fig. 1 bis 3 dm Kipphebel 4 seitliche Wangen 27 vorgesehen, die bei auf die Grundplatte 2 aufgesetztem Zwischenstück 3 die Nocke 23 zwischen sich aufnehmen.

Zur Höhenverstellung des Scharnierarmes 1 wird die Klemmschraube 16 gelöst und der obere Teil 2ʹ der Grundplatte 2 am unteren Teil 2ʺ verschoben. Durch die Führung 17 wird ein Kippen des Scharnierarmes 1 verhindert. Nach erfolgter Höhenverstellung wird die Klemmschraube 16 angezogen.

Der Scharnierarm 1 kann von einer Abdeckkappe 29 abgedeckt sein (Fig. 5).

Die in der vorangehenden Beschreibung verwendeten Begriffe, oben und unten und seitlich beziehen sich nicht auf das Scharnier in der Montagelage am Möbel, sondern auf die Figuren der Zeichnungen.

## Patentansprüche

1. Scharnier mit Verstelleinrichtungen, bei dem ein Scharnierarm (1) mittels eines Zwischenstückes (3) an einer Grundplatte (2) befestigbar und mittels Gelenkhebel od. dgl. mit einem zweiten Scharnieranschlagteil, beispielsweise einem Scharniertopf, verbunden ist, wobei das Zwischenstück (3) an einem Ende in die Grundplatte (2) einhängbar ist, und am anderen Ende mittels eines am Zwischenstück (3) oder an der Grundplatte (2) drehbar gelagerten Kipphebels (4) verriegelbar ist, der einen Hakenteil (15) aufweist, der an einem Vorsprung der Grundplatte (2) bzw. am Zwischenstück (3) angreift, wobei am Zwischenstück (3) zur Einhängstelle in der Tiefe des Möbels versetzt eine Anschlagfläche ausgebildet ist, die bei auf die Grundplatte (2) aufgesetztem Zwischenstück (3) an einer Gegenfläche der Grundplatte (2) anliegt und das Zwischenstück (3) in der Tiefe des Möbels positioniert, dadurch gekennzeichnet, daß das als U-Profil ausgebildete Zwischenstück (3) dort, wo es in die Grundplatte (2) einhängbar ist, über ein Drehlager (10,11) kippbar ist, daß der Kipphebel (4) von einer Feder (7) beaufschlagt wird, daß an jedem Seitensteg (3) des Zwischenstückes (3) eine Nase (19) ausgebildet ist und daß die Grundplatte (2) beidseitig ihrer Längsmittelachse einen Sockel (20) aufweist, an dem die Nase (19) anliegt, so daß die Nasen (19) zusammen mit Drehlager (10,11) das Zwischenstück (3) in der Tiefe des Möbels spielfrei positionieren.

2. Scharnier nach Anspruch 1, dadurch gekennzeichnet, daß sich die Nase (19) neben dem Hakenteil (15) des Kipphebels (4) befindet.

3. Scharnier nach Anspruch 1, dadurch gekennzeichnet, daß die Nasen (19) von den hinteren Kanten von Ausnehmungen (30) in den Seitenstegen (3) gebildet werden.

4. Scharnier mit Verstelleinrichtungen, bei dem ein Scharnierarm (1) mittels eines Zwischenstückes (3) an einer Grundplatte (2) befestigbar und mittels Gelenkhebel od. dgl. mit einem zweiten Scharnieranschlagteil, beispielsweise einem Scharniertopf, verbunden ist, wobei das Zwischenstück (3) an einem Ende in die Grundplatte (2) einhängbar ist, und am anderen Ende mittels eines am Zwischenstück (3) oder an der Grundplatte (2) drehbar gelagerten Kipphebels (4) verriegelbar ist,der einen Hakenteil (15) aufweist, der an einem Vorsprung der Grundplatte (2) bzw. am Zwischenstück (3) angreift, wobei am Zwischenstück (3) zur Einhängstelle in des Möbels versetzt eine Anschlagfläche ausgebildet ist, die bei auf die Grundplatte (2) aufgesetztem Zwischenstück (3) an einer Gegenfläche der Grundplatte (2) anliegt und das Zwischenstück (3) in der Tiefe des Möbels positioniert, dadurch gekennzeichnet, daß das als U-Profil ausgebildete Zwischenstück (3) dort, wo es in die Grundplatte (2) einhängbar ist, über ein Drehlager (10,11) kippbar ist, daß der Kipphebel (4) von einer Feder (7) beaufschlagt wird, und daß das Zwischenstück (3) mit Abstand vom Stift (20) einen zwischen den beiden Seitenstegen (3) gehaltenen Arretierbolzen (18) trägt, der in einer Einkerbung (32) der Grundplatte (2) einrastet und der zusammen mit dem Drehlager (10,11) das Zwischenstück (3) in der Tiefe des Möbels spielfrei positioniert.

5. Scharnier nach Anspruch 4, dadurch gekennzeichnet, daß sich die Einkerbung (32) in der hinteren Hälfte der Grundplatte 2 befindet.

6. Scharnier nach Anspruch 4, dadurch gekennzeichnet, daß die Einkerbung (32) halbkreisförmig mit variierendem Radius ist.

7. Scharnier nach einem der Ansprüche 1 bis 6, dadurch gekennzeichnet, daß das Zwischenstück (3) zwischen den beiden Seitenstegen (3) beim vorderen Ende einen Stift (10) trägt, mit dem das Zwischenstück (3) in die Grundplatte (2) einhängbar ist.

## Claims

1. Hinge with adjusting devices, in which a hinge arm (1) can be attached to a base plate (2) by means of an intermediate member (3) and is connected by means of a toggle joint or the like to a second hinge stop part, for example a hinge cup, the intermediate member (3) being able to be suspended at one end in the base plate (2) and at the other end being able to be locked by means of a rocking lever (4) mounted to rotate on the intermediate member (3) or on the base plate (2), which rocking lever comprises a hook part (15), which engages on a projection of the base plate (2) or on the intermediate member (3), a stop face being constructed on the intermediate member (3) offset towards the suspension point in the depth of the piece of furniture, which stop face bears against a counter-surface of the base plate (2) when the intermediate member (3) is placed on the base plate (2) and positions the intermediate member (3) in the depth of the piece of furniture, characterised in that where it can be suspended in the base plate (2), the intermediate member (3) constructed as a U-section is able to tilt by way of a rotary bearing (10, 11), that the rocking lever (4) is acted upon by a spring (7), that a lug (19) is formed on each side web (3) of the intermediate member (3) and that on both sides of its longitudinal central axis, the base plate (2) comprises a base (20), on which the lug (19) bears, so that the lugs (19) together with the rotary bearings (10, 11) position the intermediate member (3) in a manner free from play in the depth of the piece of furniture.

2. Hinge according to Claim 1, characterised in that the lug (19) is located beside the hook part (15)of the rocking lever (4).

3. Hinge according to Claim 1, characterised in that the lugs (19) are formed by the rear edges of recesses (30) in the side webs (3).

4. Hinge with adjusting devices, in which a hinge arm (1) can be attached by means of an intermediate member (3) to a base plate (2) and is connected by means of a toggle joint or the like to a second hinge stop part, for example a hinge cup, the intermediate member (3) being able to be suspended at one end in the base plate (2) and at the other end being able to be locked by means of a rocking lever (4) mounted to rotate on the intermediate member (3) or on the base plate (2), which rocking lever comprises a hook part (15), which engages on a projection of the base plate (2) or on the intermediate member (3), a stop face being constructed on the intermediate member (3) offset towards the suspension point in the piece of furniture, which stop face bears against a counter-surface of the base plate (2) when the intermediate member (3) is fitted on the base plate (2) and positions the intermediate member (3) in the depth of the piece of furniture, characterised in that where it can be suspended in the base plate (2), the intermediate member (3) constructed as a U-section is able to tilt by way of a rotary bearing (10, 11), that the tilting lever (4) is acted upon by a spring (7) and that at a distance from the pin (20), the intermediate member (3) supports a locking bolt (18) held between the two side webs (3), which bolt engages in a notch (32) in the base plate (2) and which together with the rotary bearing (10, 11) positions the intermediate member (3) in a manner free from play in the depth of the piece of furniture.

5. Hinge according to Claim 4, characterised in that the notch (32) is located in the rear half of the base plate (2).

6. Hinge according to Claim 4, characterised in that the notch (32) is semi-circular with a varying radius.

7. Hinge according to one of Claims 1 to 6, characterised in that between the two side webs (3), at the front end, the intermediate member (3) supports a pin (10), by which the intermediate member (3) can be suspended in the base plate (2).

## Revendications

1. Charnière avec dispositifs de réglage, dans laquelle un bras de charnière (1) peut être fixé au moyen d'une pièce intermédiaire (3) sur une plaque de base (2) et est relié au moyen d'un levier articulé ou analogue à une deuxième ferrure de charnière, par exemple à un boîtier de charnière, la pièce intermédiaire (3) pouvant être accrochée à une extrémité dans la plaque de base (2) et être bloquée à l'autre extrémité à l'aide d'un levier pivotant (4) qui est monté rotatif sur la pièce intermédiaire (3) ou sur la plaque de base (2) et présente un crochet (15) qui mord sur une saillie de la plaque de base (2) ou sur la pièce intermédiaire (3), une surface de butée décalée dans la profondeur du meuble par rapport au point d'accrochage étant réalisée sur la pièce intermédiaire (3), ladite surface de butée prenant appui sur une contre-surface de la plaque de base (2) lorsque la pièce intermédiaire (3) est mise en place sur la plaque de base (2) et positionnant la pièce intermédiaire (3) dans la profondeur du meuble, caractérisée en ce que la pièce intermédiaire (3) réalisée sous forme de profilé en U peut basculer par l'intermédiaire d'un palier de pivotement (10, 11) là où elle peut être accrochée dans la plaque de base (2), en ce que le levier de pivotement (4) est sollicité par un ressort (7), en ce qu'un nez (19) est réalisé sur chaque branche latérale (3') de la pièce intermédiaire (3) et en ce que la plaque de base (2) présente de part et d'autre de son axe médian longitudinal un socle (20) sur lequel le nez (19) prend appui si bien que les nez (19) positionnent avec le palier de pivotement (10, 11) la pièce intermédiaire (3) sans jeu dans la profondeur du meuble.

2. Charnière selon la revendication 1, caractérisée en ce que le nez (19) se trouve à côté du crochet (15) du levier pivotant (4).

3. Charnière selon la revendication 1, caractérisée en ce que les nez (19) sont formés par les bords arrière d'évidements (30) réalisés dans les branches latérales (3').

4. Charnière avec dispositifs de réglage dans laquelle un bras de charnière (1) peut être fixé au moyen d'une pièce intermédiaire (3) sur une plaque de base (2) et est relié au moyen d'un levier articulé ou analogue à une deuxième ferrure de charnière, par exemple à un boîtier de charnière, la pièce intermédiaire (3) pouvant être accrochée à une extrémité dans la plaque de base (2) et être bloquée à l'autre extrémité à l'aide d'un levier pivotant (4) qui est monté rotatif sur la pièce intermédiaire (3) ou sur la plaque de base (2) et présente un crochet (15) qui mord sur une saillie de la plaque de base (2) ou sur la pièce intermédiaire (3), une surface de butée décalée dans la profondeur du meuble par rapport au point d'accrochage étant réalisée sur la pièce intermédiaire (3), ladite surface de butée prenant appui sur une contre-surface de la plaque de base (2) lorsque la pièce intermédiaire (3) est mise en place sur la plaque de base (2) et positionnant la pièce intermédiaire (3) dans la profondeur du meuble, caractérisée en ce que la pièce intermédiaire (3) réalisée sous forme de profilé en U peut basculer par l'intermédiaire d'un palier de pivotement (10, 11) là où elle peut être accrochée dans la plaque de base (2), en ce que le levier de pivotement (4) est sollicité par un ressort (7) et en ce que la pièce intermédiaire (3) porte, à distance de la cheville (10), une goupille d'arrêt (18) qui est maintenue entre les deux branches latérales (3'), s'engage dans une encoche (32) de la plaque de base (2) et positionne avec le palier de pivotement (10, 11) la pièce intermédiaire (3) sans jeu dans la profondeur du meuble.

5. Charnière selon la revendication 4, caractérisée en ce que l'encoche (32) se trouve dans la moitié arrière de la plaque de base (2).

6. Charnière selon la revendication 4, caractérisée en ce que l'encoche (32) est semi-circulaire avec un rayon variable.

7. Charnière selon l'une des revendications 1 à 6, caractérisée en ce que la pièce intermédiaire (3) porte, entre les deux branches latérales (3'), au niveau de l'extrémité avant, une cheville (10) avec laquelle la pièce intermédiaire (3) peut être accrochée dans la plaque de base (2).
